# EUROPÄISCHE PATENTSCHRIFT

(11) **EP 4 287 411 B1**
(45) Veröffentlichungstag und Bekanntmachung des Hinweises auf die Patenterteilung: **27.05.2026**
(21) Anmeldenummer: 23168008.3
(22) Anmeldetag: 14.04.2023
(51) Int. Cl.: H01R 9/24, H01R 4/36, H01H 71/08, H01R 4/30

(54) **SCHRAUBKLEMME NACH ART EINER FAHRSTUHLKLEMM UND INSTALLATIONSGERÄT**
SCREW TERMINAL OF THE TYPE LIFT CLAMP AND INSTALLATION DEVICE
BORNE À VIS DU TYPE PINCE DE LEVAGE ET DISPOSITIF D'INSTALLATION

(30) Priorität: 01.06.2022 DE 102022205610
(43) Veröffentlichungstag der Anmeldung: 06.12.2023
(73) Patentinhaber: Siemens Aktiengesellschaft, 80333 München (DE)
(72) Erfinder: Mundt, Andreas, 93102 Pfatter (DE); Nörl, Gerald, 93133 Burglengenfeld (DE)
(74) Vertreter: Siemens Patent Attorneys

(56) Entgegenhaltungen:
- FR-A1- 2 601 513
- KR-A- 20060 068 576
- US-B1- 6 172 586
- US-B2- 10 340 097

## Beschreibung

Die vorliegende Erfindung betrifft eine Schraubklemme und ein Installationsgerät.

Installationsgeräte, d. h. in Verteilungen eingesetzte elektrotechnische Bauteile, die in vielen Fällen auf einer Hutschiene montiert sind, werden in der Regel mittels Federklemmen oder Schraubklemmen an elektrische Leitungen angeschlossen.

Bei Schraubklemmen unterscheidet man Einkammer- und Doppelkammerklemmen, je nachdem, ob die Schraubklemme eine oder zwei Klemmenkammern aufweist. In eine Klemmenkammer, auch als Leiteraufnahmeraum oder einfach als Kammer bezeichnet, wird ein abisoliertes Leitungsende einer elektrischen Leitung eingeführt und darin durch Anziehen einer Schraube, die auch als Klemmschraube bezeichnet wird, geklemmt.

Bei Einkammerklemmen, die eine einzige Klemmenkammer aufweisen, unterscheidet man Druckstückklemmen und Fahrstuhlklemmen. Bei Druckstückklemmen bewegt sich bei einer Drehung der Schraube die Schraube mit einem an der Schraubenspitze angesetzten Druckstück entlang der Schraubenachse relativ zu einem feststehenden Klemmrahmen; ein eventuell vorhandener Klemmenanschluss ist feststehend. Druckstückklemmen sind z. B. in DE8134378U (Siemens AG) 25.02.1982 und EP0735614A2 (Weidmüller Interface GmbH & Co.) 02.10.1996 offenbart. Bei Fahrstuhlklemmen verschiebt sich bei einer Drehung der Schraube ein Klemmrahmen entlang der Achse der Schraube, während die Schraube selbst keine Bewegung in Achsrichtung erfährt. Fahrstuhlklemmen sind z. B. in DE1802558A1 (Woertz, Oskar, Basel, Schweiz) 31.07.1968 offenbart.

Doppelkammerklemmen haben sowohl ein verschiebliches Druckstück als auch einen verschieblichen Klemmrahmen, die beide durch Drehen der Schraube relativ zu einem ortsfesten Klemmenanschluss bewegt werden können. Dadurch ist eine obere Kammer zwischen dem Druckstück und dem Klemmenanschluss und eine untere Kammer zwischen dem Klemmenanschluss und einer Klemmrahmenunterseite möglich. Doppelkammerklemmen sind z. B. in DE1935560U (Georg Schlegel, Elektrotechnische Fabrik) 31.03.1966 und DE3314919A1 (Murr Elektronik GmbH) 25.10.1984 offenbart. KR20060068576A und

US6172586 offenbaren eine Schraubklemme mit einem Untersteckschutzteil in Rahmenform, das zwei einander gegenüberliegende Längselemente und ein erstes und ein zweites Querelement , die einander gegenüberliegen und die Längselemente jeweils miteinander verbinden. Wobei wobei das erste Querelement eine Durchführöffnung zum Durchführen eines Schraubenschafts einer Schraube aufweist, und wobei das erste Querelementeinen halbkreisförmigen Bogen bildet, der die Durchführöffnung auf drei Seiten einschließt.

FR2601513 A1 offenbart eine Schraubklemme mit einem Untersteckschutzteil, das einen halbkreisförmigen Bogen im ersten Querelement und eine Abdeckschürze1 im zweiten Querelement aufweist. FR2601513 A offenbart eine Trennfuge, die dabei aus dem ersten Querelement den halbkreisförmigen Bogen macht.

Doppelkammerklemmen bieten mehr Komfort als Einkammerklemmen, da in einer Doppelkammerklemme zwei Leitungen mit unterschiedlichen Durchmessern oder eine Leitung und eine Sammelschiene angeschlossen werden können. Allerdings haben Doppelkammerklemmen, ebenso wie Fahrstuhlklemmen, folgenden Nachteil: Beim Schließen der Schraubklemme bewegt sich der Klemmrahmen nach oben, d. h. in Richtung Schraubenkopf. Dadurch wird unter dem Klemmrahmen ein Hohlraum zugänglich. Also besteht das Risiko, dass ein Installateur ein Leitungsende nicht in die untere Klemmenkammer, sondern in den darunter liegenden Hohlraum einsteckt. Dies wird dadurch begünstigt, dass die Einbausituation oft schlecht beleuchtet und nicht direkt einsehbar ist. Der Installateur kann also irrtümlich der Meinung sein, er habe das Leitungsende in die untere Klemmenkammer eingesteckt, obwohl er es tatsächlich in den Hohlraum darunter eingeführt hat, ein sogenanntes Unter-, Fehl- oder Hinterstecken. Beim Anziehen der Schraube wird das falsch eingesteckte Leitungsende daher nicht geklemmt; gleichwohl kann es elektrisch aktive Teile berühren, was sogar das Auffinden des Fehlers mittels eines Durchgangsprüfers erschwert. Bei Anliegen eines Laststromes kann es dann wegen des hohen Übergangswiderstands aufgrund eines fehlenden Kontaktdrucks zu einer hohen Erwärmung und somit einer Zerstörungswirkung kommen.

DE 100 18 352 C1 (Siemens AG) 27.09.2001 beschreibt eine Doppelkammerklemme, bei der am Klemmrahmenboden eine Schürze montiert ist, welche ein Unterstecken verhindert. Im Bereich der Schürze sind seitlich Einschnitte vorgesehen. Dadurch werden zwei Laschen gebildet, die eingebogen unterhalb des Klemmrahmenbodens eingreifen. Auf diese Weise ist die Schürze fest am Klemmrahmen gehaltert.

DE 10 2016 122 852 A1 (ABB Schweiz AG) 30.05.2018 offenbart eine Fahrstuhlklemme mit einem Klemmenabdeckteil, das eine als Untersteckschutz dienende Schürze aufweist. Aufgrund des wannenförmigen Querschnitts mit zwei endständigen kurzen Schenkeln und einem die beiden kurzen Schenkel verbindenden Verbindungssteg ist es möglich, das Klemmenabdeckteil mit der Schürze auch noch auf den Klemmenrahmen aufzuschieben, nachdem dieser bereits in einer Gehäusehalbschale montiert wurde.

Aufgabe der vorliegenden Erfindung ist ein verbesserter Untersteckschutz.

Diese Aufgabe wird erfindungsgemäß durch eine Schraubklemme mit den in Anspruch 1 angegebenen Merkmalen gelöst. Das Untersteckschutzteil der Schraubklemme ist geeignet zum Aufschieben auf einen Klemmrahmen einer Schraubklemme. Dabei hat das Untersteckschutzteil die Form eines geschlossenen Rahmens, der zwei einander gegenüberliegende Längselemente und ein erstes und ein zweites Querelement, die einander gegenüberliegen und die Längselemente jeweils miteinander verbinden, aufweist. Das erste Querelement weist dabei eine Durchführöffnung zum Durchführen eines Schraubenschafts auf. Und an das zweite Querelement ist eine als Untersteckschutz dienende Abdeckschürze angeformt.

Der Erfindung liegt die Erkenntnis zugrunde, dass ein Untersteckschutzteil in Form eines geschlossenen Rahmens sich signifikant weniger verformt, z. B. wenn ein Installateur mit einem Leiterende die Abdeckschürze berührt, als ein Untersteckschutzteil, welches nicht die Form eines geschlossenen Rahmens aufweist; daher ist ein Untersteckschutzteil in Form eines geschlossenen Rahmens besser im Gehäuse eines Installationsgerät führbar als ein Untersteckschutzteil, welches nicht die Form eines geschlossenen Rahmen aufweist. Somit ist auch ein Verhaken oder Verkeilen des Untersteckschutzteils fast ausgeschlossen.

Gegenüber einem Untersteckschutzteil, welches nicht die Form eines geschlossenen Rahmens aufweist, weist das erfindungsgemäße Untersteckschutzteil mit seiner symmetrischen Form den Vorteil auf, dass auf den Rahmen einwirkende Kräfte durch den Rahmen gleichmäßig übertragen werden. Das Untersteckschutzteil ist dadurch besser geführt und besser an einem Klemmrahmen, in dem eine auch als Klemmschraube bezeichnete Schraube in einer Gewindebohrung geführt ist, befestigbar. Der Festsitz, beispielsweise, wenn ein Installateur mit einem Leiterende an die Abdeckschürze stößt, ist bei einem symmetrischen Rahmen besser als bei einem asymmetrischen Rahmen.

Außerdem erlaubt es die geschlossene Rahmenform, das Untersteckschutzteil einfach über einen Klemmrahmen einer Schraubklemme aufzuschieben. Dadurch, dass die Abdeckschürze an den Rahmen des Untersteckschutzteils angeformt ist, muss am Klemmrahmen nicht eine eigens einer Fixierung der Abdeckschürze dienende Haltekontur, z. B. eine Nase oder ein Loch, vorgesehen werden. Das erfindungsgemäße Untersteckschutzteil kann also an mehreren unterschiedlichen Klemmrahmen verwendet werden.

Vorteilhafte Ausgestaltungen und Weiterbildungen der Erfindung sind in den abhängigen Ansprüchen angegeben.

Gemäß einer bevorzugten Ausgestaltung der Erfindung bildet das erste Querelement einen Ring, der die Durchführöffnung umschließt. In diesem Fall muss das Untersteckschutzteil über einen Klemmrahmen geschoben werden, bevor das Druckstück zusammen mit der Klemmschraube an dem Klemmrahmen befestigt wird. Von Vorteil an dieser Ausgestaltung ist dabei, dass das Untersteckschutzteil durch eine im Klemmrahmen geführte Klemmschraube am Klemmrahmen fixiert wird; der Festsitz ist daher sehr stabil.

Gemäß der Erfindung bildet das erste Querelement einen halbkreisförmigen Bogen, der die Durchführöffnung auf drei Seiten einschließt. Das Untersteckschutzteil kann dann vor der Montage des Druckstücks am Klemmrahmen von der Seite auf den Klemmrahmen aufgeschoben werden. Von Vorteil an dieser Ausgestaltung ist dabei, dass sich ein Untersteckschutzteil mit einem halbkreisförmigen Bogen besser montieren lässt als ein Untersteckschutzteil mit einem geschlossenen Ring. Ein weiterer Vorteil an dieser Ausgestaltung ist, dass für die Herstellung des Untersteckschutzteils nur ein Auf-Zu-Spritzgießwerkzeug benötigt wird, wohingegen für die Herstellung einer Variante des Untersteckschutzteils, bei der das erste Querelement einen die Durchführöffnung umschließenden Ring aufweist, ein Seitenschieber im Spritzgießwerkzeug benötigt wird.

Gemäß der Erfindung weist der halbkreisförmige Bogen im Bereich eines Bogenscheitels des Bogens, vorzugsweise den Bogen in zwei gleichlange Bogensegmente trennend, eine Trennfuge auf. Von Vorteil an dieser Ausgestaltung ist, dass sich das Untersteckschutzteil auf einen Klemmrahmen montieren lässt, an dem ein Druckstück bereits montiert ist: durch die Trennfuge können die Enden der durch die Trennfuge getrennten Bogensegmente auseinandergebogen und um das Druckstück herumgeführt werden.

Gemäß einer bevorzugten Ausgestaltung der Erfindung ist die Abdeckschürze als eine Platte ausgebildet ist, die parallel zu der durch die Längs- und Querelemente aufgespannten Ebene liegt. Von Vorteil ist dabei, dass die parallele Lage ein Unterstecken einer Klemmkammer einer Schraubklemme effektiv verhindert.

Gemäß einer bevorzugten Ausgestaltung der Erfindung ist an das zweite Querelement mindestens ein Federelement angeformt, welches so ausgebildet ist, dass eine elastische Verformung der Federelements, welche bei einer Bewegung des Untersteckschutzteils in einer Richtung parallel zu den Längselementen in Richtung von dem ersten Querelement zu dem zweiten Querelement erfolgt, zu einer Rückstellkraft in einer entgegengesetzten Richtung führt. Von Vorteil ist dabei, dass das Federelement eine Kraft auf den Klemmrahmen nach oben ausübt und somit eine Zwangsposition des Klemmrahmens schaffen: Die Federelemente unter dem Klemmrahmen sorgen dafür, dass die obere Klemmkammer, auch als obere Leitereinführöffnung bezeichnet, vollständig offen und die untere Klemmkammer, auch als untere Leitereinführöffnung bezeichnet, bis auf einen kleinen Spalt, vorzugsweise ca. 1,5 mm, ausreichend für Kontaktzungen einer Sammelschiene, geschlossen gehalten wird. Dadurch ist die untere Klemmkammer einer Doppelkammerklemme nahezu geschlossen und die obere Klemmkammer komplett geöffnet, so wie es der Installateur zu Beginn beim Anklemmen als Auslieferungszustand des Installationsgeräts erwartet.

Der Auslieferungszustand der in dem Installationsgerät montierten Schraubklemme ist dabei wie folgt: Die obere Kammer der Schraubklemme ist komplett offen, um eine Leitereinführung auch eines maximal dicken Leiterendes zu ermöglichen. Die untere Kammer der Schraubklemme ist nahezu geschlossen: die vorzugsweise als Beinchen ausgebildeten Federelemente drücken durch ihre Federkraft den Klemmrahmen nach oben; der Klemmrahmen bleibt steht an einer Position, an der die Federbeinchen vollständig entspannt sind und die untere Leitereinführöffnung eine Öffnungshöhe von 1,5 mm aufweist: diese Öffnung von 1,5 mm reicht für das Einschieben der Kontaktzungen einer Sammelschiene. Zum Anschließen dickerer Leiter kann der Monteur mit einem Schraubenzieher oder einem ähnlichen Werkzeug den Klemmrahmen gegen die Kraft der Federbeinchen nach unten drücken, während er an der Klemmschraube dreht.

Eine weitere Ausgestaltung der Erfindung ist ein Untersteckschutzteil, hergestellt durch Kunststoff-Spritzguss. Zum Beispiel kann PA66 ohne Glasfaserbewehrung verwendet werden, was dem Untersteckschutzteil eine relativ hohe Biegsamkeit verleiht.

Die Schraubklemme der Erfindung weist dabei einen Klemmrahmen mit einem Kopfsteg und einem Bodensteg, die einander gegenüberliegen, auf. Die Schraubklemme weist eine Schraube auf, die in einer Gewindebohrung des Kopfstegs schraubbar gelagert ist; diese Schraube wird auch als Klemmschraube bezeichnet. Die Schraubklemme weist außerdem ein Untersteckschutzteil, wie oben beschrieben, auf. Dabei umschließt das Untersteckschutzteil den Klemmrahmen, die Durchführöffnung des Untersteckschutzteils ist fluchtend zur Gewindebohrung angeordnet und die Abdeckschürze des Untersteckschutzteils überragt den Bodensteg in von dem Kopfsteg abgewandter Richtung.

Gemäß einer bevorzugten Ausgestaltung der Schraubklemme trägt der Kopfsteg auf seiner dem Bodensteg abgewandten Außenseite einen Gewindeflansch, der die Gewindebohrung umschließt, wobei das erste Querelement des Untersteckschutzteils auf seiner dem zweiten Querelement zugewandten Seite entlang der Durchführöffnung eine Innenecke aufweist, an der der Gewindeflansch anliegt.

Gemäß einer bevorzugten Ausgestaltung der Schraubklemme ist die Schraubklemme eine Doppelkammerklemme.

Gemäß einer bevorzugten Ausgestaltung der Schraubklemme sitzt das Untersteckschutzteil so auf dem Klemmrahmen, dass die zwei Längselemente des Untersteckschutzteils Seitenteile des Klemmrahmens, die sich jeweils zwischen dem Kopfsteg und dem Bodensteg erstrecken, jeweils in ungefähr gleich große Anlageflächen unterteilen. Die Seitenteile des Klemmrahmens verbinden den Kopfsteg und den Bodensteg des Klemmrahmens an deren Enden jeweils miteinander, bilden also ebenso wie der Kopfsteg und der Bodensteg den Klemmrahmen. Die zwei Längselemente des Untersteckschutzteils verlaufen, bei einer Blickrichtung frontal auf die Seitenteile des Klemmrahmens, ungefähr entlang einer Linie, welche die Seitenteile des Klemmrahmens vom Kopfsteg und den Bodensteg halbiert. Entscheidend ist nicht, dass die Längselemente des Untersteckschutzteils exakt in der vertikalen Mittenlinie der Seitenteile des Klemmrahmens verlaufen, sondern dass die Seitenteile des Klemmrahmens anschließend an ihre Außenkanten jeweils eine Anlagefläche aufweisen. Es ist nämlich vorteilhaft, dass ein Schraubendrehmoment, welches durch das Drehen einer Schraube zum Verfahren des Klemmrahmens und des Druckstücks bewirkt wird, über die Anlageflächen des Klemmrahmens auf das Gehäuse des Installationsgeräts übertragen werden kann; andernfalls, d. h. falls dieses Schraubendrehmoment über die Längselemente des Untersteckschutzteils auf das Gehäuse des Installationsgeräts übertragen würde, besteht die Gefahr, dass die dadurch entstehende erhöhte Reibung zwischen dem Untersteckschutzteil und dem Gehäuse einen nachteiligen Effekt auf eine Bewegung der Schraubklemme hat. Durch die symmetrische Positionierung des Untersteckschutzteils auf dem Klemmrahmen werden ungefähr gleich große Anlageflächen auf den Außenseiten der Seitenteile des Klemmrahmens gebildet.

Eine weitere Ausgestaltung der Erfindung ist ein Installationsgerät mit einer Schraubklemme, wie oben beschrieben. Das Installationsgerät kann dabei in zwei Gehäusehälften unterteilt sein. Vor dem Zusammenstecken der beiden Gehäusehälften kann die Schraubklemme in eine der beiden Gehäusehälften eingelegt werden. Das Installationsgerät kann jedes Gerät sein, welches Schraubklemmen zur Aufnahme und Fixierung von Leiterenden von elektrischen Leitungen aufweist. Insbesondere kann das Installationsgerät ein Installationsschaltgerät wie ein Air Circuit Breaker, Arc Fault Detection Device, Arc Fault Circuit Interrupter, Circuit Breaker, Electronically Controlled Protection Device, Miniature Circuit Breaker, Moulded Case Circuit Breaker, Residual current operated Circuit-Breaker with Overcurrent protection, Residual Current Device, Residual Current Circuit Breaker oder Surge Protection Device sein.

Im Folgenden wird die Erfindung anhand mehrerer Ausführungsbeispiele unter Zuhilfenahme der beiliegenden Zeichnung erläutert. Es zeigt jeweils schematisch und nicht maßstabsgetreu
- Fig. 1: eine Schrägansicht eines Untersteckschutzteils;
- Fig. 2: eine Schrägansicht des in Fig. 1 dargestellten Untersteckschutzteils, das auf einen Klemmrahmen einer Schraubklemme aufgeschoben ist;
- Fig. 3: zwei unterschiedliche Ansichten einer alternativen Variante des Untersteckschutzteils;
- Fig. 4: zwei unterschiedliche Ansichten einer weiteren alternativen Variante des Untersteckschutzteils;
- Fig. 5: eine Schraubklemme mit dem in Fig. 3 gezeigten Untersteckschutzteil;
- Fig. 6: eine Seitenansicht der in Fig. 5 gezeigten Schraubklemme, eingesetzt in eine Gehäuse-Halbschale eines Installationsgerätes;
- Fig. 7: eine Schnittansicht der in Fig. 5 gezeigten Schraubklemme, eingesetzt in ein Installationsgerät;
- Fig. 8: eine Schrägansicht der in Fig. 5 gezeigten Schraubklemme im offenen Zustand, eingesetzt in ein Installationsgerät;
- Fig. 9: eine Schrägansicht der in Fig. 5 gezeigten Schraubklemme im geschlossenen Zustand, eingesetzt in ein Installationsgerät;
- Fig. 10: eine Seitenansicht der in Fig. 5 gezeigten Schraubklemme, eingesetzt in eine Gehäuse-Halbschale eines Installationsgerätes mit einer Schieberhandbetätigung;
- Fig. 11: eine Schrägansicht der in Fig. 5 gezeigten Schraubklemme im offenen Zustand, eingesetzt in ein Installationsgerät mit einer Schieberhandbetätigung;
- Fig. 12: eine Schrägansicht der in Fig. 5 gezeigten Schraubklemme im geschlossenen Zustand, eingesetzt in ein Installationsgerät mit einer Schieberhandbetätigung; und
- Fig. 13: eine Seitenansicht eines Untersteckschutzteils.

Fig. 1 zeigt ein Untersteckschutzteil 1, welches zum Aufschieben auf einen Klemmrahmen einer Schraubklemme geeignet ist. Zur Vereinfachung der Beschreibung ist in Fig. 1 ein rechtshändiges kartesisches Koordinatennetz angegeben. Zur Vereinfachung der Beschreibung werden die Begriffe "oben" und "unten" in Bezug auf das Untersteckschutzteil 1 verwendet, so wie das Untersteckschutzteil 1 in Fig. 1 orientiert ist; diese Richtungs- bzw. Ortsangaben sollen aber nicht einschränkend für die Lage des Untersteckschutzteils 1 in einer tatsächlichen Anwendung sein.

Das Untersteckschutzteil 1 hat die Form eines in der x-y-Ebene liegenden geschlossenen Rahmens, der zwei in einem lichten Abstand 1 einander gegenüberliegende Längselemente L1, L2 in y-Richtung und ein erstes und ein zweites Querelement Q1, Q2 in x-Richtung aufweist. Gemäß der Orientierung des Untersteckschutzteils 1 kann das erste Querelement Q1 auch als oberes Querelement und das zweite Querelement Q2 auch als unteres Querelement bezeichnet werden. Dabei liegen die beiden Querelemente Q1, Q2 in einem lichten Abstand q einander gegenüber und verbinden die Längselemente L1, L2 an deren Enden jeweils miteinander.

Die beiden Längselemente L1, L2 haben einen rechteckigen Querschnitt; dabei weisen sie zwei breitere Seitenflächen, deren Flächennormalen parallel zur x-Achse liegen, und zwei schmälere Seitenflächen, deren Flächennormalen parallel zur z-Achse liegen, auf.

Das erste Querelement Q1 bildet einen Ring 10, der eine kreisrunde Durchführöffnung A zum Durchführen eines Schraubenschafts umschließt. Das zweite Querelement Q2 hat einen rechteckigen Querschnitt, ähnlich den Längselementen L1, L2. Dabei ist an eine schmale Seitenfläche des zweiten Querelements Q2 ein Steg 14 angeformt, der eine als Untersteckschutz dienende Abdeckschürze S in Form eines quadratischen Plättchens trägt. Die Ebene des Stegs 14 liegt parallel zur x-z-Ebene, während die Ebene der Abdeckschürze S parallel zur x-y-Ebene liegt. Die Abdeckschürze S überragt das zweite Querelement Q2 in einer von dem ersten Querelement Q1 abgewandten Richtung.

An einer nach unten weisenden Kante der Abdeckschürze S, d.h. an der gegen die y-Richtung zeigenden Kante, ist mittig eine Nase 15 angeformt, die gegen die y-Richtung von der Kante absteht und deren Funktion bei Fig. 6 beschrieben ist. Die Nase kann, in z-Richtung gesehen, einen rechteckigem, vorzugsweise quadratischen, Umriss aufweisen.

An den beiden Rahmenecken des Untersteckschutzteils 1, die durch die Übergänge von den Längselementen L1, L2 zu dem zweiten Querelement Q2 gebildet werden, ist jeweils ein Federelement F in Form eines Füßchens angeformt. Die beiden Federelemente F haben jeweils die Form eines 90°-Bogens, wobei die beiden Bögen aufeinander zu weisen. Während die Ebene der Abdeckschürze S in der z-Richtung zu der Rahmenebene des Untersteckschutzteils 1 versetzt ist, sind die Federelemente F entgegen der z-Richtung zu der Rahmenebene des Untersteckschutzteils 1 versetzt. Falls das Untersteckschutzteil 1 entgegen der y-Richtung gegen eine feststehende Fläche bewegt wird, werden die Federelemente F eingebogen, was zu einer Federkraft in die y-Richtung führt.

Fig. 2 zeigt das in Fig. 1 dargestellte Untersteckschutzteil 1 aufgeschoben auf einen Klemmrahmen 2 einer Schraubklemme. Zur Vereinfachung der Beschreibung ist in Fig. 2 ein rechtshändiges kartesisches Koordinatennetz angegeben. Die lichten Abstände l, q der Längs- und Querelemente L1, L2 bzw. Q1, Q2 sind dabei so bemessen, dass das Untersteckschutzteil 1 gegen den Klemmrahmen 2 nur so viel Spiel aufweist, dass ein manuelles Aufschieben des Untersteckschutzteil 1 auf den Klemmrahmen 2 möglich ist, aber andererseits eine ungewollte und störende Bewegung des auf den Klemmrahmen 2 aufgeschobenen Untersteckschutzteils 1 relativ zu dem Klemmrahmen 2 verhindert wird.

Der Klemmrahmen 2 hat die Form eines in der x-y-Ebene liegenden geschlossenen Rahmens, der zwei einander gegenüberliegende Seitenteile 21, 22 in y-Richtung und einen Kopfsteg 23 und einen Bodensteg 24, jeweils in x-Richtung, aufweist. Dabei verbinden der Kopfsteg 23 und der Bodensteg 24 die Seitenteile 21, 22 an deren Enden jeweils miteinander.

Die den Klemmrahmen bildenden Rahmenelemente, d. h. die beiden Seitenteile 21, 22, der Kopfsteg 23 und der Bodensteg 24, haben jeweils einen rechteckigen Querschnitt; dabei weisen diese Rahmenelemente jeweils zwei breitere Seitenflächen, deren Flächennormalen parallel zur x-y-Ebene liegen, und zwei schmälere Seitenflächen, deren Flächennormalen parallel zur z-Achse liegen, auf. In der Mitte des Kopfstegs 23 ist eine kreisrunde Gewindebohrung 26 zur Aufnahme einer Schraube angeordnet, deren Achse in der y-Richtung verläuft. Außerdem trägt der Kopfsteg 23 auf seiner dem Bodensteg 24 abgewandten Außenseite einen Gewindeflansch 25, der die Gewindebohrung 26 umschließt. Die dem Kopfsteg 23 zugewandte Oberfläche des Bodenstegs 24 ist als eine profilierte Oberfläche 27 in Form von Rippen ausgebildet; in das Profil 27 des vorzugsweise aus einem relativ harten Metall wie Eisen oder Stahl bestehenden Bodenstegs 24 kann ein Ende einer Leitung, welche in der Regel einen Leiter (Massivdraht oder Litzen) aus einem relativ weichen Metall wie Kupfer oder Aluminium aufweist, durch den Anpressdruck einer in der Gewindebohrung 26 schraubbar gelagerten Schraube eingepresst werden, so dass der Leiter dort besonders sicher geklemmt werden kann (Kraftschluss + Formschluss).

Das Untersteckschutzteil 1 umschließt den Klemmrahmen 2 auf seinem gesamten Außenumfang, wobei die Durchführöffnung A des Untersteckschutzteils 1 fluchtend zur Gewindebohrung 26 des Klemmrahmens 2 angeordnet ist und die Abdeckschürze S des Untersteckschutzteils 1 den Bodensteg 24 in einer von dem Kopfsteg 23 abgewandten Richtung überragt. Dabei weist das erste Querelement Q1 des Untersteckschutzteils 1 auf seiner dem zweiten Querelement Q2 zugewandten Seite entlang der Durchführöffnung A eine Innenecke auf, an der der Gewindeflansch 25 des Klemmrahmens 2 anliegt.

Fig. 3 zeigt zwei unterschiedliche Ansichten einer alternativen Variante des Untersteckschutzteils 1. Alle Elemente des in Fig. 3 dargestellten Untersteckschutzteils 1 außer dem ersten Querelement Q1 sind gleich ausgebildet wie bei dem in den Fig. 1 und 2 dargestellten Untersteckschutzteil 1. Anders als in Fig. 1 und 2 bildet bei dem in Fig. 3 gezeigten Untersteckschutzteil 1 das erste Querelement Q1 einen halbkreisförmigen Bogen 11, der die Durchführöffnung A auf drei Seiten einschließt. Auf der der Abdeckschürze S gegenüberliegenden Seite des Untersteckschutzteils 1 ist die Öffnung des halbkreisförmigen Bogens 11 angeordnet.

Fig. 4 zeigt zwei unterschiedliche Ansichten einer weiteren alternativen Variante des Untersteckschutzteils 1. Alle Elemente des in Fig. 4 dargestellten Untersteckschutzteils 1 außer dem ersten Querelement Q1 sind gleich ausgebildet wie bei den in den Fig. 1 bis 3 dargestellten Untersteckschutzteilen 1. Wie in Fig. 3 weist bei dem in Fig. 4 gezeigten Untersteckschutzteil 1 das erste Querelement Q1 einen halbkreisförmigen Bogen 11 auf, der die Durchführöffnung A auf drei Seiten einschließt. Allerdings weist der halbkreisförmige Bogen 11 im Bereich eines Bogenscheitels des Bogens 11 eine Trennfuge 12 auf. Dadurch können die durch die Trennfuge 12 getrennten Bogenhälften 11a, 11b des Bogens 11 so aufgebogen werden, dass sie über ein an einer Schraube montiertes Druckstück geführt werden können, siehe Fig. 5. Diese Biegsamkeit wird erreicht, indem das Untersteckschutzteil 1 aus einem Kunststoff, z. B. PA66 ohne Glasfaserbewehrung, hergestellt wird.

In Fig. 3 und 4 sind die Federelemente F und die Innenecke 13, die bei allen drei gezeichneten Varianten des Untersteckschutzteils 1 gleich ausgebildet sind, zu erkennen.

Fig. 5 zeigt eine Schraubklemme 3 des Typs Fahrstuhlklemme, welche einen Klemmrahmen 2, ein auf den Klemmrahmen 2 aufgeschobenes Untersteckschutzteil 1, eine in dem Klemmrahmen schraubbar gelagerte Schraube 30, ein an einem Schraubenkopf der Schraube 30 montiertes Druckstück 40 sowie einen an dem Druckstück 40 befestigten Umgreifschutz 42 aufweist. Der Umgreifschutz verhindert, wenn der Monteur das Installationsgerät umgreift, z. B. bei der Montage auf der Hutschiene oder beim Verschieben, dass die Hand des Monteurs in Kontakt mit leitenden Bauteilen in Kontakt kommt. Die Schraubklemme 3 ist geeignet zum Einsatz in einem Installationsgerät; dabei ist in Fig. 5 auch ein Klemmenanschluss K des Installationsgeräts eingezeichnet, der in den Innenraum des Klemmrahmen 2 hineinragt. Zur Vereinfachung der Beschreibung werden die Begriffe "oben" und "unten" in Bezug auf die Schraubklemme 3 verwendet, so wie die Schraubklemme 3 in Fig. 5 orientiert ist; diese Richtungs- bzw. Ortsangaben sollen aber nicht einschränkend für die Lage der Schraubklemme in einer tatsächlichen Anwendung sein.

Die Schraube 30 weist einen Schraubenkopf mit einem Kreuzschlitz zum Ansetzen eines entsprechenden Schraubendrehers sowie einen an den Schraubenkopf anschließenden Gewindekörper auf, wobei die Schraube von oben her in eine Gewindebohrung des Klemmrahmens 2, wie in Fig. 2 dargestellt, eingeschraubt ist. Durch ein weiteres Drehen der Schraube 3 wird das Druckstück 40 von oben her und der Bodensteg 24 von unten her gegen den Klemmenanschluss K bewegt.

Um den Schraubenkopf der Schraube 30 herum liegt ein Kopfblech des Druckstücks 40, so dass eine Axialbewegung der Schraube eine entsprechende Bewegung des Druckstücks generiert.

Das Druckstück 40 kann aus verzinntem Stahl, der Klemmrahmen 2 aus verkupfertem Stahl, der Umgreifschutz 42 aus Kunststoff, das Untersteckschutzteil 1 aus Kunststoff und die Schraube 30 aus Stahl gefertigt sein. Diese Materialangaben sind nur beispielhaft, aber nicht einschränkend. Die Teile können auch aus anderen geeigneten Materialien bestehen.

Fig. 6 ist eine Seitenansicht der in Fig. 5 gezeigten Schraubklemme 3, eingesetzt in eine zweite Gehäuse-Halbschale 62 eines Gehäuses 60 eines Installationsgerätes 4. In Fig. 6 ist der mit einem Schraubengewinde versehene Schraubenschaft 32 der Schraube 30 erkennbar, sowie das Druckstück 40, das ein um den Schraubenkopf 31 der Schraube 30 gelegten Ringelement aufweist, so dass eine Axialbewegung des Schraubenkopfes 31 zu einer Bewegung des Druckstücks 40 relativ zum feststehenden Klemmenanschluss K im Innenraum des Klemmrahmens 2 führt. Die an der Abdeckschürze S angeformte, nach unten abstehende Nase 15 bleibt in jeder Stellung der Abdeckschürze S stets hinter dem abgeschrägten Rahmen 68, siehe Fig. 12, und bietet somit eine Führung der Abdeckschürze S.

Fig. 7 ist eine Schnittansicht der in Fig. 5 gezeigten Schraubklemme 3, eingesetzt in das aus einer ersten Gehäuse-Halbschale 61 und einer zweiten Gehäuse-Halbschale 62 gebildete Gehäuse 60 des Installationsgerätes 4. In den Fig. 6 und 7 ist ein Zustand der Schraubklemme 3 dargestellt, in dem eine obere Leitereinführöffnung 66, welche zwischen dem Druckstück 40 und dem Klemmenanschluss K liegt, geöffnet und eine untere Leitereinführöffnung 67, welche zwischen dem Klemmenanschluss K und dem Bodensteg 24 des Klemmrahmens 2 liegt, geschlossen ist. Ein unterhalb des Bodenstegs 24 des Klemmrahmens 2 liegender Hohlraum wird dabei durch die Abdeckschürze S so abgedeckt, dass ein Unterstecken eines Leiterendes verhindert wird.

Die nach unten weisende Nase 15, die mittig an der nach unten weisenden Kante der Abdeckschürze S angeformt ist, bewirkt, dass die Abdeckschürze S in jeglicher Teiletoleranzsituation nicht aus der unteren Leitereinführöffnung 67 ausfädelt. Zur Erzielung dieser Wirkung könnte alternativ auch die gesamte Unterkante der Abdeckschürze S bis zur Unterkante der Nase 15 verlängert werden, was mehr Material erfordern würde, als wenn nur die mittig angeordnete Nase 15 ausgebildet wird. Aber eine materialaufwändige Verlängerung der gesamten Abdeckschürze S ist nicht nötig, da die Abdeckschürze S die untere Leitereinführöffnung 67 nicht hermetisch abschließen muss, sondern lediglich verhindern muss, dass ein Leiter, welcher ja immer eine gewisse Mindestdicke hat, in die unteren Leitereinführöffnung 67 eingesteckt wird. Somit wird die Auskragung der Nase 15 nach unten über die Unterkante der Abdeckschürze S ungefähr so groß gewählt, wie ein minimaler Durchmesser eines Leiterendes. Durch eine Ausbildung des Führungselements und Ausfädelschutzes als Nase 15 wird somit Material eingespart.

Fig. 8 und 9 sind Schrägansichten der in Fig. 5 gezeigten Schraubklemme 3, eingesetzt in ein Gehäuse 60 eines Installationsgerätes 4; dabei zeigt Fig. 8 die Schraubklemme 3 im offenen Zustand und Fig. 9 die Schraubklemme 3 im geschlossenen Zustand. Beide Figuren zeigen eine im Gehäuse 60 angeordnete Zugangsöffnung 65, durch die der Schraubenkopf der Schraube 30 der Schraubklemme 3 zugänglich ist, so dass er z. B. mit einem Schraubendreher beaufschlagt werden kann. An einer Schmalseite 64 des aus zwei Gehäuse-Halbschalen 61, 62 zusammengesetzten Gehäuses 60, erkennbar an einer Fügelinie 63, sind die Leitereinführöffnungen 66, 67 der Schraubklemme 3 durch entsprechende Gehäuseaussparungen des Gehäuses 60 hindurch zugänglich. Während in dem in Fig. 8 gezeigten geöffneten Zustand der Schraubklemme 3 die obere Leitereinführöffnung 66 vollständig geöffnet und die untere Leitereinführöffnung 67 ca. 1,5 mm geöffnet ist, sind in dem in Fig. 9 gezeigten geschlossenen Zustand der Schraubklemme 3 beide Leitereinführöffnungen 66, 67 vollständig geschlossen. In beiden Zuständen jedoch wird ein Unterstecken der Schraubklemme 3 durch die Abdeckschürze S verhindert.

Fig. 10 ist eine Seitenansicht der in Fig. 5 gezeigten Schraubklemme 3, eingesetzt in eine erste Gehäuse-Halbschale 61 eines Gehäuses 60 eines Installationsgerätes 4, welches eine Schieberhandbetätigung 50 aufweist; dabei ermöglicht die Schieberhandbetätigung 50 ein werkzeugloses Lösen des Installationsgerätes 4 von einer Hutschiene bzw. aus einem Sammelschienenverbund.

Fig. 11 und 12 sind Schrägansichten der in Fig. 5 gezeigten Schraubklemme 3, eingesetzt in ein Gehäuse 60 eines Installationsgerätes 4, welches eine Schieberhandbetätigung 50 aufweist. Fig. 11 zeigt die Schraubklemme 3 im offenen Zustand und Fig. 12 die Schraubklemme 3 im geschlossenen Zustand. Beide Figuren zeigen eine im Gehäuse 60 angeordnete Zugangsöffnung 65, durch die der Schraubenkopf der Schraube 30 der Schraubklemme 3 zugänglich ist, so dass er z. B. mit einem Schraubendreher beaufschlagt werden kann. An einer Schmalseite 64 des aus zwei Gehäuse-Halbschalen 61, 62 zusammengesetzten Gehäuses 60, erkennbar an einer Fügelinie 63, sind die Leitereinführöffnungen 66, 67 der Schraubklemme 3 durch entsprechende Gehäuseaussparungen des Gehäuses 60 hindurch zugänglich. Während in dem in Fig. 11 gezeigten geöffneten Zustand der Schraubklemme 3 die obere Leitereinführöffnung 66 vollständig geöffnet und die untere Leitereinführöffnung 67 mit einer Öffnungshöhe von ca. 1,5 mm geöffnet ist, sind in dem in Fig. 12 gezeigten geschlossenen Zustand der Schraubklemme 3 beide Leitereinführöffnungen 66, 67 vollständig geschlossen. In beiden Zuständen jedoch wird ein Unterstecken der Schraubklemme 3 durch die Abdeckschürze S verhindert.

Wenn die untere Leitereinführöffnung 67 vollständig geschlossen ist, wie in Fig. 11 dargestellt, ist der Abstand zwischen der Unterkante S1 der Abdeckschürze S und der oberen Kante 68K der am Gehäuse 60 ausgebildeten Abdeckung 68 kleiner als der kleinste mögliche Durchmesser eines Leiterendes. Die nach unten weisende Nase 15, die mittig an der nach unten weisenden Kante S1 der Abdeckschürze S angeformt ist, bewirkt, dass die Abdeckschürze S in jeglicher Teiletoleranzsituation nicht aus der unteren Leitereinführöffnung 67 ausfädelt; mit anderen Worten: die Nase verhindert, dass die Abdeckschürze S vor die Abdeckung 68 gelangt. Zur Erzielung dieser Wirkung könnte alternativ auch die gesamte Unterkante der Abdeckschürze S bis zur Unterkante der Nase 15 verlängert werden, was mehr Material erfordern würde, als wenn nur die mittig angeordnete Nase 15 ausgebildet wird. Aber eine materialaufwändige Verlängerung der gesamten Abdeckschürze S ist nicht nötig, da die Abdeckschürze S die untere Leitereinführöffnung 67 nicht hermetisch abschließen muss, sondern lediglich verhindern muss, dass ein Leiter, welcher ja immer eine gewisse Mindestdicke hat, untersteckt wird. Somit wird die Auskragung der Nase 15 nach unten über die Unterkante der Abdeckschürze S ungefähr so groß gewählt, wie ein minimaler Durchmesser eines Leiterendes. Durch eine Ausbildung des Führungselements und Ausfädelschutzes als Nase 15 wird somit Material eingespart.

Fig. 13 zeigt eine Seitenansicht eines Untersteckschutzteils 1, das auf einen Klemmrahmen 2 einer Schraubklemme aufgeschoben ist. Zur Vereinfachung der Beschreibung ist in Fig. 13 ein rechtshändiges kartesisches Koordinatennetz angegeben. Das Untersteckschutzteil 1 hat die Form eines geschlossenen Rahmens mit zwei Längs- und zwei die Längselemente jeweils miteinander verbindenden Querelementen, von denen in Fig. 13 ein erstes Längselement L1 und die zwei Querelemente Q1, Q2 sichtbar sind. Ein erstes Querelement Q1 weist dabei eine Durchführöffnung A zum Durchführen eines Schraubenschafts auf. An das zweite Querelement Q2 ist ein sich in der z-Richtung verlaufender Steg 14 angeformt, der eine als Untersteckschutz dienende, plattenförmige Abdeckschürze S, die sich in der x-y-Ebene erstreckt, trägt. Der Klemmrahmen 2 hat die Form eines geschlossenen Rahmens mit vier Rahmenelementen, von denen in Fig. 13 ein erstes Seitenteil 22, ein Kopfsteg 23 und ein Bodensteg 24 sichtbar sind.

Die Abdeckschürze S ist so am Untersteckschutzteil 1 positioniert, dass die Unterkante S1, d. h. die vom ersten Querelement Q1 abgewandte Seitenkante der Abdeckschürze S, die Unterkante 24UK des Bodenstegs 24, d. h. die vom Kopfsteg 23 abgewandte Seite des Bodenstegs 24, in einer vom Kopfsteg 23 abgewandten Richtung, d. h. entgegen der y-Richtung, um eine Unterragungslänge b unterragt. Dabei ist die Unterragungslänge b so gewählt, dass die Abdeckschürze S ein Unterstecken einer Klemmkammer einer Schraubklemme in allen möglichen Positionen des Klemmrahmen 2 verhindert.

Das in Fig. 13 dargestellte Untersteckschutzteil 1 unterscheidet sich von dem in Fig. 1 dargestellte Untersteckschutzteil 1 im Wesentlichen in folgenden Punkten: a) der Steg 14 des in Fig. 13 dargestellte Untersteckschutzteils 1 ist an der Unterseite des zweiten Querelements Q2 angesetzt, wohingegen der Steg 14 des in Fig. 1 dargestellten Untersteckschutzteils 1 an der Vorderseite des zweiten Querelements Q2 angesetzt ist; b) das in Fig. 13 dargestellte Untersteckschutzteil 1 weist keine Federelemente F auf; und c) das in Fig. 13 dargestellte Untersteckschutzteil 1 weist keine Nase 15 an der Unterkante S1 der Abdeckschürze S auf.

Das Untersteckschutzteil 1 ist so ausgebildet, dass seine Längselemente L1, L2 sich ungefähr in der Mitte der Seitenteile 21, 22 des Klemmrahmens 2 befinden, auf den Untersteckschutzteil 1 aufgesteckt ist; d. h. die Längselemente L1, L2 unterteilen, in einer Ansicht des Klemmrahmens 2 entgegen der x-Richtung, die Seitenteile 21, 22 des Klemmrahmens 2 in ungefähr gleich große Anlageflächen, nämlich eine vordere Anlagefläche C1 und eine hintere Anlagefläche C2. In diesen Anlageflächen C1, C2 stützt der Klemmrahmen 2 das Schraubenanzugsmoment, das in einem relativ hohen Wertebereich, z. B. bei 3,5 Nm, liegen kann, im Gehäuse 60 ab. im Fall einer nicht-mittigen Positionierung des Untersteckschutzteils 1 auf dem Klemmrahmen 2 könnte nämlich der Fall eintreten, dass das Schraubenanzugsmoment sich über das Untersteckschutzteil 1 abstützt, was sehr nachteilig wäre und zu Problemen führen könnte. Durch die mittige Positionierung des Untersteckschutzteils 1 auf dem Klemmrahmen 2 ist der Steg 14 notwendig, um die Abdeckschürze S an dem zweiten Querelement Q2 des Untersteckschutzteils 1 zu befestigen.

## Patentansprüche

1. Schraubklemme (3) nach Art einer Fahrstuhlklemme, aufweisend
- einen Klemmrahmen (2) mit einem Kopfsteg (23) und einem Bodensteg (24), die einander gegenüberliegen,
- eine Schraube (30), die in einer Gewindebohrung (26) des Kopfstegs (23) schraubbar gelagert ist, und
- ein Untersteckschutzteil (1), das auf den Klemmrahmen (2) aufgeschoben ist, wobei das Untersteckschutzteil aus einem Kunststoff hergestellt wird,
- wobei das Untersteckschutzteil (1) die Form eines Rahmens hat, der zwei einander gegenüberliegende Längselemente (L1, L2) und ein erstes und ein zweites Querelement (Q1, Q2), die einander gegenüberliegen und die Längselemente jeweils miteinander verbinden, aufweist,
- wobei das erste Querelement (Q1) eine Durchführöffnung (A) zum Durchführen eines Schraubenschafts der Schraube (30) aufweist,
- wobei das erste Querelement (Q1) einen halbkreisförmigen Bogen (11) bildet, der die Durchführöffnung (A) auf drei Seiten einschließt, und
- wobei an das zweite Querelement (Q2) eine als Untersteckschutz dienende Abdeckschürze (S) angeformt ist,
wobei
- das Untersteckschutzteil (1) den Klemmrahmen (2) umschließt,
- die Durchführöffnung (A) des Untersteckschutzteils (1) fluchtend zur Gewindebohrung (26) angeordnet ist und
- die Abdeckschürze (S) des Untersteckschutzteils (1) den Bodensteg (24) in einer von dem Kopfsteg (23) abgewandten Richtung unterragt (b),
**dadurch gekennzeichnet,**
**dass** der halbkreisförmige Bogen (11) im Bereich eines Bogenscheitels des Bogens (11) eine Trennfuge (12) aufweist.

2. Schraubklemme (3) nach Anspruch 1, wobei der Kopfsteg (23) auf seiner dem Bodensteg (24) abgewandten Außenseite einen Gewindeflansch trägt, der die Gewindebohrung (26) umschließt, wobei das erste Querelement (Q1) des Untersteckschutzteils (1) auf seiner dem zweiten Querelement (Q2) zugewandten Seite entlang der Durchführöffnung (A) eine Innenecke aufweist, an der der Gewindeflansch anliegt.

3. Schraubklemme nach einem der Ansprüche 1 oder 2, wobei die Schraubklemme (3) eine Doppelkammerklemme ist.

4. Schraubklemme nach einem der Ansprüche 1 bis 3, wobei das Untersteckschutzteil (1) so auf dem Klemmrahmen (2) sitzt, dass die zwei Längselemente (L1, L2) des Untersteckschutzteils (1) Seitenteile (21, 22) des Klemmrahmens (2), die sich jeweils zwischen dem Kopfsteg (23) und dem Bodensteg (24) erstrecken, jeweils in ungefähr gleich große Anlageflächen (C1, C2) unterteilen.

5. Schraubklemme nach einem der vorhergehenden Ansprüche, wobei die Abdeckschürze (S) als eine Platte ausgebildet ist, die parallel zu der durch die Längs- und Querelemente (L1, L2; Q1, Q2) aufgespannten Ebene liegt.

6. Schraubklemme nach einem der vorhergehenden Ansprüche, wobei an das zweite Querelement (Q2) mindestens ein Federelement (F) angeformt ist, welches so ausgebildet ist, dass eine elastische Verformung der Federelements (F), welche bei einer Bewegung des Untersteckschutzteils (1) in einer Richtung parallel zu den Längselementen (L1, L2) in Richtung von dem ersten Querelement (Q1) zu dem zweiten Querelement (Q2) erfolgt, zu einer Rückstellkraft in einer entgegengesetzten Richtung führt.

7. Schraubklemme nach einem der vorhergehenden Ansprüche, wobei das Untersteckschutzteil (1) durch Kunststoff-Spritzguss hergestellt ist.

8. Installationsgerät (60, 61, 62) mit einer Schraubklemme (3) nach einem der Ansprüche 1 bis 7.

## Claims

1. Screw terminal (3) in the form of a lift terminal, having
- a clamping frame (2) with a top web (23) and a base web (24) that are situated opposite one another,
- a screw (30) which is mounted screwably in a threaded bore (26) of the top web (23), and
- an under-plugging protection part (1) which is pushed onto the clamping frame (2), wherein the under-plugging protection part is produced from a plastic,
- wherein the under-plugging protection part (1) has the form of a frame with two longitudinal elements (L1, L2), which are situated opposite one another, and with a first and a second transverse element (Q1, Q2), which are situated opposite one another and in each case connect the longitudinal elements to one another,
- wherein the first transverse element (Q1) has a through-passage opening (A) for through-passage of a screw shank of the screw (30),
- wherein the first transverse element (Q1) forms a semicircular arc (11) which surrounds the through-passage opening (A) on three sides, and
- wherein a covering skirt (S) serving as under-plugging protection is integrally formed on the second transverse element (Q2),
wherein
- the under-plugging protection part (1) surrounds the clamping frame (2),
- the through-passage opening (A) of the under-plugging protection part (1) is arranged in alignment with the threaded bore (26), and
- the covering skirt (S) of the under-plugging protection part (1) protrudes below (b) the base web (24) in a direction away from the top web (23),
**characterized**
**in that** the semicircular arc (11) has a parting joint (12) in the region of an arc peak of the arc (11).

2. Screw terminal (3) according to Claim 1, wherein the top web (23), on its outer side, facing away from the base web (24), bears a threaded flange which surrounds the threaded bore (26), wherein the first transverse element (Q1) of the under-plugging protection part (1), on its side facing towards the second transverse element (Q2), has along the through-passage opening (A) an inner corner against which the threaded flange abuts.

3. Screw terminal according to either of Claims 1 and 2, wherein the screw terminal (3) is a double-chamber terminal.

4. Screw terminal according to one of Claims 1 to 3, wherein the under-plugging protection part (1) is seated on the clamping frame (2) in such a way that the two longitudinal elements (L1, L2) of the under-plugging protection part (1) subdivide side parts (21, 22) of the clamping frame (2), each of which extends between the top web (23) and the base web (24), in each case into abutment surfaces (C1, C2) of approximately equal size.

5. Screw terminal according to one of the preceding claims, wherein the covering skirt (S) is in the form a plate which is parallel to the plane defined by the longitudinal and transverse elements (L1, L2; Q1, Q2).

6. Screw terminal according to one of the preceding claims, wherein at least one spring element (F) is integrally formed on the second transverse element (Q2) and is configured in such a way that an elastic deformation of the spring element (F) that takes place during a movement of the under-plugging protection part (1) in the direction from the first transverse element (Q1) to the second transverse element (Q2) in a direction parallel to the longitudinal elements (L1, L2) results in a restoring force in an opposite direction.

7. Screw terminal according to one of the preceding claims, wherein the under-plugging protection part (1) is produced by plastic injection moulding.

8. Installation unit (60, 61, 62) having a screw terminal (3) according to one of Claims 1 to 7.

## Revendications

1. Borne (3) à vis du type borne d'ascenseur, comportant
- un cadre (2) de serrage ayant une entretoise (23) de tête et une entretoise (24) de fond, qui sont opposées l'une à l'autre,
- une vis (30), qui est montée de manière à pouvoir être vissée dans un taraudage (26) de l'entretoise (23) de tête, et
- une partie (1) de protection à l'enfichage par le bas, qui est tirée sur le cadre (2) de serrage, dans laquelle la partie de protection à l'enfichage par le bas est en une matière plastique,
- dans laquelle la partie (1) de protection à l'enfichage par le bas a la forme d'un cadre, qui a deux longerons (L1, L2) opposés l'un à l'autre et une première et une deuxième traverses (Q1, Q2), qui sont opposées l'une à l'autre et qui relient entre eux respectivement les longerons,
- dans laquelle la première traverse (Q1) a une ouverture (A) de passage pour le passage de la tige de la vis (30),
- dans laquelle la première traverse (Q1) forme un arc (11) hémicirculaire, qui ferme l'ouverture (A) de passage sur trois côtés, et
- dans laquelle sur la deuxième traverse (Q2), est formée par une jupe (S) de recouvrement servant de protection à l'enfichage par le bas,
dans laquelle
- la partie (1) de protection à l'enfichage par le bas entoure le cadre (2) de serrage,
- l'ouverture (A) de passage de la partie (1) de protection à l'enfichage par le bas est alignée sur le taraudage (26) et
- la jupe (S) de recouvrement de la partie (1) de protection à l'enfichage par le bas dépasse vers le bas (b) de l'entretoise (24) de fond dans une direction non tournée vers l'entretoise (23) de tête,
**caractérisée**
**en ce que** l'arc (11) hémicirculaire a une ligne (12) de joint dans la partie de sommet de l'arc (11).

2. Borne (3) à vis suivant la revendication 1, dans laquelle l'entretoise (23) de tête porte, sur son côté extérieur non tourné vers l'entretoise (24) de fond, une bride filetée, qui entoure le taraudage (26), dans laquelle la première traverse (Q1) de la partie (1) de protection à l'enfichage par le bas a, sur son côté tourné vers la deuxième traverse (Q2), le long de l'ouverture (A) de passage, un coin intérieur, auquel s'applique la bride filetée.

3. Borne à vis suivant l'une des revendications 1 ou 2, dans laquelle la borne (3) à vis est une borne à deux chambres.

4. Borne à vis suivant l'une des revendications 1 à 3, dans laquelle la partie (1) de protection à l'enfichage par le bas est assise sur le cadre (2) de serrage, de manière à ce que les deux longerons (L1, L2) de la partie (1) de protection à l'enfichage par le bas subdivisent, respectivement en des surfaces (C1, C2) de contact à peu près de même dimension, des parties (21, 22) latérales du cadre (2) de serrage, qui s'étendent respectivement entre l'entretoise (23) de tête et l'entretoise (24) de fond.

5. Borne à vis suivant l'une des revendications précédentes, dans laquelle la jupe (S) de recouvrement est constituée sous la forme d'une plaque, qui est parallèle à un plan passant par les longerons et les traverses (L1, L2 ; Q1, Q2).

6. Borne à vis suivant l'une des revendications précédentes, dans laquelle, sur la deuxième traverse (Q2), est formé au moins un élément (F) de ressort, qui est constitué de manière à ce qu'une déformation élastique de l'élément (F) de ressort, qui a lieu lors d'un déplacement de la partie (1) de protection à l'enfichage par le bas dans une direction parallèle aux longerons (L1, L2) dans le sens de la première traverse (Q1) à la deuxième traverse (Q2), provoque une force de rappel dans le sens contraire.

7. Borne à vis suivant l'une des revendications précédentes, dans laquelle la partie (1) de protection à l'enfichage par le bas est en une pièce moulée par injection en matière plastique.

8. Appareil (60, 61, 62) de montage comprenant une borne (3) à vis suivant l'une des revendications 1 à 7.
